# EUROPÄISCHE PATENTSCHRIFT

(11) **EP 0 158 143 B1**
(45) Veröffentlichungstag und Bekanntmachung des Hinweises auf die Patenterteilung: **19.07.1989**
(21) Anmeldenummer: 85102879.5
(22) Anmeldetag: 13.03.1985
(51) Int. Cl.: A44C 5/04

(54) **Längenveränderliches Kettenelement, insbesondere für Schmuckketten**
Chain element variable in length, especially for jewellery chains
Elément de chaîne transformable en longueur, en particulier pour chaînes de bijouterie

(30) Priorität: 14.03.1984 DE 3409357
(43) Veröffentlichungstag der Anmeldung: 16.10.1985
(73) Patentinhaber: Etienne Aigner AG, D-8000 München 70 (DE)
(72) Erfinder: Jung, Albert, D-8000 München 70 (DE)
(74) Vertreter: Altenburg, Udo, Dipl.-Phys.

(56) Entgegenhaltungen:
- DE-C- 169 303
- DE-C- 634 635
- GB-A- 4 962

## Beschreibung

Die Erfindung bezieht sich auf ein längenveränderliches Kettenelement, insbesondere für Schmuckketten.

Längenveränderliche Kettenelemente für Schmuckketten sind seit langem bekannt. Sie werden eingesetzt, um die Schmuckketten zum Abstreifen über die Hand bei Kettenarmbändern, bzw. über den Kopf bei Halsketten, zu verlängern. Üblicherweise geschieht dies durch Verwendung von längselastischen Kettenelementen, die sich unter Einwirkung einer in Längsrichtung der Kette wirkenden Kraft verlängern und wieder die ursprüngliche Länge einnehmen sobald die Kraftwirkung aufhört. Eine derartige Ausführung ist z. B. aus der DE-PS 262 710 bekannt. Diese Bauweise hat jedoch Nachteile. So ist das Abstreifen, insbesondere bei Halsketten, mühsam, da die Kette sowohl mit beiden Händen gedehnt werden muß, wobei sie ihre, das Abstreifen erleichternde runde Form verliert, als auch über den Kopf bewegt werden muß. Außerdem haben solche Ketten immer nur eine bestimmte, bei der Herstellung fest vorgegebene Kettenlänge, die im allgemeinen nur vom Fachmann geändert werden kann.

Die GB-A-4 962/1912 beschreibt eine Schmuckkette mit elastisch längenveränderlichen Kettenelementen. Bei dieser Schmuckkette sind Hülsen vorgesehen, in denen Spiralfedern eingeschlossen sind. Wird eine Zugkraft auf diese Kettenelemente aufgebracht, so wird die Kette länger, diese Längenänderung geht jedoch infolge der elastischen Rückstellkräfte der Spiralfedern zurück, sobald die Zugkraft nicht mehr wirkt.

Die DE-C 169 203 zeigt eine ziehbare Kette für Zieharmbänder und dergleichen, bei der federnde Spangen und nicht federnde Zwischenglieder verwendet werden. Die Spangen weisen Arme auf, deren Ende nach innen eingebogen sind, und die zwischen Stiften geführt werden, die an den nicht elastischen Zwischengliedern sitzen. Die federnden Spangen werden dazu verwendet, das Zurückgehen der Glieder in ihre Ruhelage zu ermöglichen.

Die DE-C 634 635 zeigt eine Halskette, die zu einem Armband verkürzt werden kann. Dazu sind Schubhülsen vorgesehen, in die die Kettenglieder eingeschoben werden können. Dadurch wird die Kette zum Armband versteift und die Kettenelemente « verschwinden in den Schubhülsen.

Die vorliegende Erfindung stellt sich die Aufgabe, ein längenveränderliches Kettenelement der eingangs genannten Art zu schaffen, welches eine Längenveränderung der Schmuckkette ermöglicht, so daß die Kette einerseits mit unterschiedlicher Länge getragen werden kann und andererseits das Abstreifen erleichtert wird.

Diese Aufgabe wird erfindungsgemäß durch den Gegenstand des Anspruchs 1 gelöst. Vorteilhafte Ausgestaltungen der Erfindung sind Gegenstand der Unteransprüche.

Gegenüber den bekannten längenveränderlichen Kettenelementen bietet die erfindungsgemäße Lösung eine Reihe von Vorteilen. So kann die Länge der Kette, je nach Ausführungsform, kontinuierlich oder diskontinuierlich verändert werden, ohne daß elastische Rückstellkräfte auftreten. Dadurch wird zum einen das Abstreifen der Kette erleichtert, zum anderen ist es möglich, die Kettenlänge zu verändern, um sie z. B. der jeweiligen Kleidung oder bestimmten modischen Erfordernissen anzupassen. Des weiteren ist es möglich, das längenveränderliche Kettenelement technisch so auszuführen, daß es als ästhetisch gestaltendes Element in eine Schmuckkette integriert werden kann.

Die Erfindung wird im folgenden anhand von Ausführungsbeispielen in Verbindung mit der Zeichnung beschrieben. Darin zeigen :
Fig. 1 die perspektivische Ansicht eines ersten Ausführungsbeispiels,
Fig. 2 einen Querschnitt des Ausführungsbeispiels gemäß Fig. 1,
Fig. 3 die Unterseite des längenveränderlichen Kettenelements,
Fig. 4 eine Ausführungsform mit teilbarem Kettenelement,
Fig. 5 Querschnitt zum Ausführungsbeispiel gemäß Fig. 4,
Fig. 6 die perspektivische Ansicht eines längenveränderlichen Kettenelements mit stufenloser, reibschlüssiger Längenänderung,
Fig. 7 Querschnitt zum Ausführungsbeispiel gemäß Fig. 6.

Eine erste Ausführungsform der Erfindung ist in Fig. 1 dargestellt. Die seitlichen Vertiefungen 3 des ersten Kettengliedes 1 sind als Schlitz ausgeführt wie in Fig. 2 ersichtlich ist. In diesen seitlichen Vertiefungen wird das in diesem Fall U-förmig gebogene zweite Kettenglied 2 geführt. Die Bohrungen 4 und 5 dienen dazu, die Kettenglieder mit der übrigen Kette zu verbinden. In der Endstellung, d. h. bei der größtmöglichen Verlängerung werden die Elemente durch den quer zum Kettenelement angeordneten Steg 6 gehalten. Dieser Steg hat einen kreisförmigen Querschnitt und ist auf der einen Seite 6' fest eingefaßt, auf der anderen Seite 6" wird er in eine Schiebepassung geführt, so daß das elastische Aufspreizen des zweiten Kettenelements erleichtert wird. Um das Element in geschlossener Stellung zu halten, ist an einer Seite des Kettenelements ein Vorsprung 7 angeordnet (siehe Fig. 3), über den das Kettenglied 2 unter elastischer Aufspreizung geschoben wird, bis das Kettenglied 2 mit der Vertiefung 8 auf dem Vorsprung 7 einrastet und dadurch festgehalten wird. Durch die Anordnung mehrerer solcher Vorsprünge ist es möglich, das Kettenelement in verschiedenen Stellungen einrasten zu lassen. Ein weiteres Ausführungsbeispiel ist in Fig. 4 dargestellt. Das erste Kettenglied 10 ist, wie Fig. 5 zeigt, mit geschlossenem Querschnitt ausgeführt. Das zweite Kettenglied 11 ist, wie beim vorherigen Ausführungsbeispiel, U-förmig gestaltet, wobei die Öffnung in Richtung auf das erste Kettenglied hinweist. Dadurch ist es möglich, das Kettenelement zum Öffnen der Kette zu teilen. Zum Halten des Elementes in geschlossener Stellung werden ein oder mehrere Vorsprünge an einem der Kettenglieder vorgesehen, die mit entsprechenden Vertiefungen am anderen Kettenglied zusammenwirken.

Ein weiteres Ausführungsbeispiel der Erfindung zeigen die Fig. 6 und 7. Hier sind beide Kettenglieder 20, 21, die das längenveränderliche Kettenelement bilden, U-förmig gestaltet und mit jeweils einem in Querrichtung angeordneten Stef 23, 24 versehen, die das Kettenelement bei größtmöglicher Verlängerung sichern. In allen anderen Stellungen wird ein unbeabsichtigtes Verschieben der Kettenglieder gegeneinander durch Reibschluß verhindert. Dadurch kann das Element zwischen der ganz geöffneten und der ganz geschlossenen Stellung in beliebig vielen Zwischenstellungen gehalten werden. In den beiden Kettengliedern 20, 21 kann eine Ausnehmung 22 vorgesehen werden um das Kettenglied mit weiteren Kettengliedern zu verbinden, deren Materialquerschnitt größer als der Abstand der Schenkel des Kettengliedes 20, 21 ist.

Das längenveränderliche Kettenelement kann, bei Verwendung innerhalb einer Schmuckkette, aus allen im Schmuckbereich üblichen Werkstoffen gefertigt werden. Dazu gehören z. B. nicht rostender Stahl und silber-, gold-, platin- und titanhaltige Werkstoffe. Des weiteren ist es auch möglich, das längenveränderliche Kettenelement aus zwei verschiedenen Werkstoffen zu fertigen.

Die technische Ausgestaltung des längenveränderlichen Kettenelementes erlaubt es, das Element in vorteilhafter Weise den ästhetischen Erfordemissen der Schmuckherstellung anzupassen. Es ist deshalb möglich, eine Schmuckkette aus mehreren dieser längenveränderlichen Kettenelemente auszuführen. Dabei können auch unterschiedliche der genannten Ausführungsformen innerhalb einer Kette miteinander kombiniert werden.

## Patentansprüche

1. Längenveränderliches Kettenelement, insbesondere für Schmuckketten, mit zwei sich in Längsrichtung der Ketten erstreckenden Kettengliedern, wobei das erste Kettenglied (1) an beiden Seiten eine sich in Längsrichtung erstreckende Vertiefung (3) aufweist, in der das zweite Kettenglied (2) längsbeweglich geführt wird, dadurch gekennzeichnet, daß die Kettenglieder durch Formschluß oder Reibschluß in mehreren Stellungen relativ zueinander gehalten werden können.

2. Längenveränderliches Kettenelement gemäß Anspruch 1, dadurch gekennzeichnet, daß an einer oder beiden Seiten des ersten Kettengliedes (1) mindestens ein seitlicher Vorsprung (7) angeordnet ist, über den das zweite Kettenglied (2) unter elastischer Aufspreizung geschoben wird, und daß an der Innenseite des zweiten Kettengliedes (2) entsprechende Vertiefungen (8) angeordnet sind.

3. Längenveränderliches Kettenelement nach Anspruch 1, dadurch gekennzeichnet, daß an einer oder beiden Seiten des ersten Kettengliedes (1) Vertiefungen angebracht sind, in die entsprechende Vorsprünge des zweiten Kettengliedes (2) einrasten.

4. Längenveränderliches Kettenelement nach einem der Ansprüche 1 bis 3, dadurch gekennzeichnet, daß die seitlichen Vertiefungen (3) des ersten Kettengliedes (1) als Schlitz ausgeführt sind.

5. Längenveränderliches Kettenelement nach Anspruch 4, dadurch gekennzeichnet, daß der Schlitz an beiden Enden des Kettengliedes geschlossen ist.

6. Längenveränderliches Kettenelement nach Anspruch 4 oder 5, dadurch gekennzeichnet, daß ein in Querrichtung angeordneter Steg (6) des zweiten Kettenelementes (2) in den Schlitz des ersten Kettenelementes (1) eingreift.

7. Längenveränderliches Kettenelement nach Anspruch 6, dadurch gekennzeichnet, daß der Quersteg (6) als Stift mit kreisförmigem Querschnitt ausgebildet ist.

8. Längenveränderliches Kettenelement nach Anspruch 6 oder 7, dadurch gekennzeichnet, daß der Quersteg (6) mit seinem einen Ende (6') fest mit dem ersten Schenkel des zweiten Kettengliedes (2) verbunden ist und mit seinem anderen Ende (6") verschieblich in einer Bohrung im zweiten Schenkel des zweiten Kettengliedes (2) geführt wird.

9. Längenveränderliches Kettenelement nach einem der Ansprüche 1 bis 5 und 6 bis 8, dadurch gekennzeichnet, daß das zweite Kettenglied (11) gabelförmig ausgebildet ist, wobei die Öffnung zum ersteh Kettenglied (10) hin gerichtet ist, so daß das Kettenelement teilbar ist.

10. Längenveränderliches Kettenelement nach einem der Ansprüche 1 bis 9, dadurch gekennzeichnet, daß mindestens eines der beiden Elemente U-förmig gebogen ist.

11. Längenveränderliches Kettenelement nach Anspruch 10, dadurch gekennzeichnet, daß der Abstand der beiden Schenkel des U-förmig gebogenen Kettengliedes (20) durch eine Ausnehmung (22) erweitert ist, so daß ein weiteres Kettenglied, dessen Materialquerschnitt größer ist als der Abstand der Schenkel, durch diese Ausnehmung geführt werden kann.

12. Längenveränderliches Kettenelement nach Anspruch 1 bis 4 oder 11 bis 13, dadurch gekennzeichnet, daß beide Kettenglieder U-förmig ausgebildet und mit einem Quersteg (23, 24) versehen sind, mit dem jeweils ein Kettenglied in das andere eingreift.

13. Längenveränderliches Kettenelement nach einem der Ansprüche 1 bis 12, dadurch gekennzeichnet, daß mindestens ein Kettenglied aus einem nicht rostenden eisenhaltigen Werkstoff oder aus einem silber enthaltenden Werkstoff oder aus einem Gold enthaltenden Werkstoff oder aus einem Platin enthaltenden Werkstoff oder aus einem Titan enthaltenden Werkstoff besteht, wobei das erste Kettenelement aus einem anderen Werkstoff bestehen kann als das zweite Kettenelement.

## Claims

1. Chain element of variable length, in particular for jewellery chains, with two chain members extending in the longitudinal direction of the chain, where the first chain member (1) has a recess (3) on both sides extending in the longitudinal direction, in which the second chain member (2) is guided in longitudinal movement, characterized in that the chain members can be held in several positions relative to one another through form closure or friction closure.

2. Chain element of variable length according to claim 1, characterized in that at least one side projection (7) is arranged on one or both sides of said first chain member (1), over which said second chain member (2) spreads resiliently, and that corresponding recesses (8) are arranged on the inner side of said second chain member (2).

3. Chain element of variable length according to claim 1, characterized in that recesses are formed on one or both sides of said first chain member (1), which catch corresponding projections of said second chain member (2).

4. Chain element of variable length according to one of the claims 1 to 3, characterized in that the side recesses (3) of said first member (1) are formed as a slit.

5. Chain element of variable length according to claim 4, characterized in that said slit is closed on both ends of the chain member.

6. Chain element of variable length according to claim 4 or 5, characterized in that a cross-wise arranged bridge (6) of said second chain element (2) engages in the slit of said first element (1).

7. Chain element of variable length according to claim 6, characterized in that said cross bridge (6) is formed as a pin with circular cross section.

8. Chain element of variable length according to claim 6 or 7, characterized in that said cross bridge (6) with its one end (6') is rigidly fixed to the first leg of second chain member (2) and its other end (6") is slideable in a boring in the second leg of said second chain member (2).

9. Chain element of variable length according to one of the claims 1 to 5 and 6 to 8, characterized in that said second chain member (11) has a fork-like shape, where the opening is directed toward said first chain member (10), so that the chain element can be divided.

10. Chain element of variable length according to one of the claims 1 to 9, characterized in that at least on of the two members is U-shaped.

11. Chain element of variable length according to claim 10, characterized in that the distance between the two legs of the U-shaped chain member (20) is enlarged by a recess (22), so that a further chain member, whose material cross section is larger than the distance between said legs, can pass through said recess.

12. Chain element of variable length according to claim 1 to 4 or 11 to 13, characterized in that both chain members are U-shaped and provided with a cross bridge (23, 24), with which one chain member engages with the other respectively.

13. Chain element of variable length according to one of the claims 1 to 12, characterized in that at least one chain member is made of a stainless iron-containing material or of a silver-containing material or of a gold-containing material or of a platinum-containing material or of a titanium- containing material, where said first chain member can be made of a different material as said second chain member.

## Revendications

1. Elément de chaîne à longueur variable, notamment pour chaînes de bijouterie, comprenant deux maillons de chaîne s'étendant suivant la direction longitudinale de la chaîne, le premier maillon de chaîne (1) comportant, sur ses deux côtés, un évidement (3), s'étendant suivant la direction longitudinale, dans lequel le second élément de chaîne (2) est guidé de façon à être mobile dans le sens de la longueur, caractérisé en ce que les maillons de chaîne peuvent être maintenus dans plusieurs positions l'un par rapport à l'autre par complémentarité de formes ou par frottement.

2. Elément de chaîne à longueur variable suivant la revendication 1, caractérisé en ce que, sur l'un des côtés du premier maillon de chaîne (1) ou sur les deux, il est prévu au moins une saillie latérale (7) par-dessus laquelle on fait glisser le second maillon de chaîne (2) en l'ouvrant de manière élastique et en ce qu'il est prévu des encoches (8) correspondantes sur la face intérieure du second maillon de chaîne (2).

3. Elément de chaîne à longueur variable suivant la revendication 1, caractérisé en ce que, sur l'un des côtés du premier maillon de chaîne (1) ou sur les deux, il est prévu des évidements dans lesquels s'enclenchent des saillies correspondantes du second maillon de chaîne (2).

4. Elément de chaîne à longueur variable suivant l'une des revendications 1 à 3, caractérisé en ce que les évidements latéraux (3) du premier maillon de chaîne (1) sont réalisés sous forme de fente.

5. Elément de chaîne à longueur variable suivant la revendication 4, caractérisé en ce que la fente est fermée aux deux extrémités du maillon de chaîne.

6. Elément de chaîne à longueur variable suivant la revendication 4 ou 5, caractérisé en ce qu'une barrette (6), disposée suivant la direction transversale, du second maillon de chaîne (2) s'engage dans la fente du premier maillon de chaîne (1

7. Elément de chaîne à longueur variable suivant la revendication 6, caractérisé en ce que la barrette transversale (6) est réalisée sous la forme d'une tige à section transversale circulaire.

8. Elément de chaîne à longueur variable suivant la revendication 6 ou 7, caractérisé en ce que la barrette transversale (6) est rendue solidaire à demeure, par l'une (6') de ses extrémités, de la première branche du second maillon de chaîne (2) et est guidée de manière coulissante, par son autre extrémité (6"), dans un perçage ménagé dans la seconde branche de ce second maillon de chaîne (2).

9. Elément de chaîne à longueur variable suivant l'une des revendications 1 à 5 et 6 à 8, caractérisé en ce que le second maillon de chaîne (11) est en forme de fourche, l'ouverture étant tournée vers le premier maillon de chaîne (10), de sorte que l'élément de chaîne peut se séparer en deux parties.

10. Elément de chaîne à longueur variable suivant l'une des revendications 1 à 9, caractérisé en ce qu'au moins l'un des deux maillons est plié en forme de U.

11. Elément de chaîne à longueur variable suivant la revendication 10, caractérisé en ce que la distance entre les deux branches du maillon de chaîne plié en U (20) s'élargit par une ouverture (22), de sorte qu'on peut faire passer à travers cette ouverture un autre maillon de chaîne dont la section transversale du matériau est supérieure à cette distance des branches.

12. Elément de chaîne à longueur variable suivant l'une des revendications 1 à 4 ou 11 à 13, caractérisé en ce que les deux maillons de chaîne sont en forme de U et sont pourvus d'une barrette transversale (23, 24) par chacune desquelles l'un des maillons de chaîne s'engage dans l'autre.

13. Elément de chaîne à longueur variable suivant l'une des revendications 1 à 12, caractérisé en ce qu'au moins un maillon de chaîne est en un matériau ferreux inoxydable, en un matériau contenant de l'argent, en un matériau contenant de l'or, en un matériau contenant du platine ou en un matériau contenant du titane, le premier maillon de chaîne pouvant consister en un autre matériau que le second maillon de chaîne.
